# EUROPÄISCHE PATENTSCHRIFT

(11) **EP 0 959 731 B1**
(45) Veröffentlichungstag und Bekanntmachung des Hinweises auf die Patenterteilung: **28.08.2002**
(21) Anmeldenummer: 96938969.1
(22) Anmeldetag: 30.10.1996
(51) Int. Cl.: A47C 7/18

(54) **SCHAUMSTOFFORMTEIL MIT EINGESCHÄUMTEM VERANKERUNGSELEMENT**
FOAM MOULDING WITH AN ANCHORING ELEMENT BURIED IN THE FOAM
PIECE MOULEE EN MOUSSE AVEC ELEMENT D'ANCRAGE INTEGRE DANS LA MOUSSE

(30) Priorität: 02.11.1995 DE 19540714
(43) Veröffentlichungstag der Anmeldung: 01.12.1999
(73) Patentinhaber: F.S. Fehrer GmbH & Co. KG., 97318 Kitzingen (DE)
(72) Erfinder: MENSE, Hubert, D-86163 Augsburg (DE)
(74) Vertreter: Böck, Bernhard, Dipl.-Ing.
(86) Internationale Anmeldenummer: DE9602084
(87) Internationale Veröffentlichungsnummer: WO97016093

(56) Entgegenhaltungen:
- DE-U- 29 506 306
- US-A- 3 649 974
- US-A- 3 961 823

## Beschreibung

Die Erfindung bezieht sich auf ein Schaumstofformteil mit einem eingeschäumten Verankerungselement, durch welches das Formteil mit weiteren Bauteilen, insbesondere einem Bezug, verbindbar ist.

Die mechanische Belastbarkeit von Schaumstoffen ist insbesondere gegenüber Zugkräften vergleichsweise gering. Sollen Schaumstofformteile zugbelastbar mit weiteren Bauteilen verbunden werden, ist es im Stande der Technik daher üblich, entweder eine großflächige Verklebung vorzunehmen oder Verankerungselemente zu verwenden, um eine weiträumige Verteilung der Kräfte zu gewährleisten und punktuelle Belastungen, die zum Riß des Schaumstoffs führen würden, zu vermeiden.

Speziell im Fahrzeugbau bestehen Polsterelemente häufig aus einem zentralen Schaumstofformteil, dessen Oberfläche mit einem Bezug, meist ein Gewebe oder Leder, versehen ist. Um die Befestigung des Bezuges an einzelnen Punkten oder entlang einer Naht mit dem Schaumstoffkern zu gestatten, sind in ihn ein oder mehrere Drähte eingeschäumt, mit denen der Bezug durch Befestigungselemente, beispielsweise Fäden oder Haken, verbunden ist. Durch eine straffe Verbindung entstehen im Bereich der Verbindungsstellen Vertiefungen auf der Oberfläche des Polsters, die die Fixierung des Bezuges verbessern und zur optischen und funktionellen Gestaltung der Oberfläche beitragen. Mit einer geeigneten Form des Schäumwerkzeuges ist erreichbar, daß die Befestigungsstellen am Draht durch Ausnehmungen des Formteils frei zugänglich sind, so daß sich die Herstellung der Verbindung erleichtert. Als Schaumstoffe werden vorwiegend Polyurethane verwendet, die durch Polyaddition von Polyakoholen mit Polyisocyanaten hergestellt werden. Dabei erfolgt eine Reaktion des Isocyanats mit der den Alkohol kennzeichnenden Hydroxylgruppe. Ein derartiger Stand der Technik ist aus der US-3 649 974 entnehmbar.

Die zur Verankerung gebräuchlichen Drähte haften vergleichsweise schlecht am Schaumstoff, d.h. die Verbindung erfolgt nahezu ausschließlich durch den mit dem Einschäumen bewirkten Formschluß. Zur Erreichung einer hinreichenden Belastbarkeit ist daher ein ausreichender Querschnitt des Drahtes erforderlich, der jedoch ein erhöhtes Gewicht zur Folge hat, das insbesondere im Fahrzeugbau aus Gründen der Energieeinsparung von Nachteil ist. Weiterhin ist es erforderlich, für unterschiedliche Einsatzzwecke Drähte verschiedener Längen vorrätig zu halten, was den Aufwand der Lagerung erheblich vergrößert. Schließlich werden Schaumstoffteile nach erfolgten Gebrauch häufig durch Schreddern zu Flocken oder chemische Auflösung einer Wiederverwertung zugeführt. Beide Prozesse werden durch metallische Verankerungselemente beeinträchtigt bzw. verhindert, so daß die Drähte vorher in aufwendiger Weise zu entfernen sind.

Vor diesem Hintergrund hat sich die Erfindung zur Aufgabe gestellt, ein Schaumstofformteil mit einem Verankerungselement zu entwickeln, bei dem die mechanische Belastbarkeit der Verbindung erhöht ist, sich das Gewicht des Polsterelementes erniedrigt und gebräuchliche Recyclingverfahren nicht beeinträchtigt werden.

Diese Aufabe wird erfindungsgemäß dadurch gelöst, daß das Verankerungselement ein Faden (2) aus organischem Material ist, der parallel zur Oberfläche des Polsters verläuft.

Der Ausgangsgedanke der Erfindung besteht darin, als Verankerungselement einen Faden zu verwenden, der parallel zur Oberfläche des Polsters in seinem Inneren verläuft. Der Faden, der vorzugsweise in einzelnen Bereichen durch Ausnehmungen des Schaumstofformteils frei zugänglich ist, entspricht in seiner Funktion den im Stande der Technik gebräuchlichen Drähten. Speziell ist es möglich, ein Bauteil wie einen Bezug mehrfach am Verankerungselement zu befestigen, beispielsweise entlang einer Naht. Neben den Vorteilen eines geringen Gewichtes und einer festen Haftung am Schaumstoff zeichnet sich ein Faden durch eine hohe Flexibilität aus, so daß er sich Verformungen des Polsters gut anpaßt und die Gefahr eines Ausreißen verringert wird. Insbesondere bei Fäden aus miteinander verflochtenen oder versponnenen Fasern entsteht ein intensiver Formschluß mit dem umgebenden Schaumstoff, der im Verlauf des Schaumprozesses augrund einer geringen Viskosität im flüssigen Zustand in die kapillaren Poren und Zwischenräume des Fadens eindringt. Damit vergrößert sich die haftungsvermittelnde Oberfläche im Vergleich zu einem Draht erheblich, so daß größere Kräfte vom Verankerungselement an den Schaumstoff übertragbar sind. Weiterhin lassen sich Fäden mit geringstem Aufwand beliebig zerteilen, so daß der Zuschnitt gegebenenfalls sogar nach einem Schäumprozeß erfolgen kann und keine Bevorratung von Fäden unterschiedlicher Länge erforderlich ist.

Neben der hohen mechanischen Belastbarkeit der Verbindung zeichnet sich das Formteil durch ein verringertes Gewicht aus, da die Dichte organischer Medien im Vergleich zu Metallen in aller Regel deutlich geringer ist. Weiterhin wird weder ein Schreddern noch eine chemische Auflösung des Schaumstoffes beim Recycling verhindert. Die erfindungsgemäßen Verankerungselemente sind bei allen gebräuchlichen Reaktionsprozessen zur Herstellung von Schaumstoffen einsetzbar, speziell Polyadditionen und -kondensationen.

In einer vorteilhaften Weiterbildung der Erfindung ist die mechanische Haftung zwischen Verankerungselement und Schaumstoff durch chemische Bindungen verstärkt. Zentrale Idee ist dabei, ein Verankerungselement zu verwenden, das an seiner Oberfläche funktionelle chemische Gruppen aufweist, die auch an einem Edukt des Schaumstoffes vorhanden und an der Reaktion zu seiner Bildung beteiligt sind. Sind Polyakohole über ihre Hydroxylgruppen am Reaktionsprozeß beteiligt, bietet es sich daher an, Verankerungselemente zu verwenden, deren Oberfläche durch Hydroxylgruppen terminiert sind. Als Materialien des Verankerungselementes sind eine Vielzahl von Stoffen auf tierischer oder pflanzlicher Basis geeignet, da insbesondere Kohlehydrate, wie Zellulose, mit gut zugänglichen Hydroxylgruppen versehen sind. Da die oberflächlichen Hydroxylgruppen des Verankerungselementes in gleicher Weise chemische Reaktionen wie die Hydroxylgruppen des Polyakohols eingehen, erfolgt somit über den Formschluß hinaus eine intensive, chemische Bindung zwischen Element und Schaumstoff, d.h. eine Vernetzung mit dessen Molekülen.

Weiter verbessern läßt sich die Haftung zwischen Schaumstoff und Verankerungselement, wenn seine Oberfläche reliefartig strukturiert, beispielsweise gewellt oder gezähnt ist. In diesem Fall erfolgt neben der chemischen Bindung zusätzlich ein Formschluß.

Bevorzugte Materialien für das Verankerungselement sind Naturfasern, die oberflächlich sowohl therminale Hydroxylgruppen aufweisen als auch auf einer mikroskopischen Längenskala strukturiert sind. Geeignete Materialien sind beispielsweise (Lang)Hanf oder Jute, die eine hohe Zugbelastbarkeit aufweisen. Neben ihrem Einbringen als einzelne Fäden in das Schaumteil ist auch eine Verwendung in Form von von Netzen denkbar, so daß über eine Fläche verteilte Befestigungsmöglichkeiten entstehen.

Als Schaumstoff ist insbesondere Polyurethan vorgesehen, der durch Polyaddition von Di- oder Polyakoholen mit Di- oder Polyisocyanaten entsteht.

Werkzeuge zur Herstellung eines Schaumstofformteiles mit einem Verankerungselement weisen eine Aufnahmevorrichtung auf, in die es vor dem Schäumprozeß eingelegt und in der das Element während des Reaktionsablaufes fixiert ist. Bei einem geeigneten Verfahren zur Herstellung eines erfindungsgemäßen Schaumstoffformteils wird der Faden zunächst in die Aufnahmevorrichtung eingespannt. Im Gegensatz zu den im Stande der Technik gebräuchlichen Drähten ist dabei eine Zugbelastung erforderlich, damit die Position des flexiblen Fadens eindeutig im Werkzeug festgelegt ist und auch während des Schäumvorgangs erhalten bleibt. Weiterhin erhöht sich durch die Vorspannung die maximal mögliche Zugbelastbarkeit im eingeschäumten Zustand. Anschließend erfolgt auf bekannte Weise das Ausschäumen des Werkzeuges sowie die Entnahme des Formteils. Zweckmäßig wird der Faden von einer Rolle endlos abgezogen und erst unmittelbar vor dem Einlegen in das Werkzeug, nach dem Einspannen in die Aufnahmevorrichtung oder nach Abschluß des Schäumprozesses zugeschnitten. Auf diese Weise erleichtert sich die Vorratshaltung wesentlich, da keine Verankerungselemente mit unterschiedlichen Dimensionen zu bevorraten sind.

Weitere Einzelheiten, Merkmale und Vorteile der Erfindung lassen sich dem nachfolgenden Beschreibungsteil entnehmen, in dem anhand der Zeichnung ein Ausführungsbeispiel der Erfindung näher erläutert ist. Die Zeichnung zeigt in prinzipienhafter Darstellung
- Figur 1: angeschnittenes Polsterelement, mit erfindungsgemäßem Schaumstofformteil
- Figur 2: Schnitt durch ein alternatives Schaumstofformteil

In das in Figur 1 dargestellte Formteil (1), das vorzugsweise aus Polyurethan besteht, sind parallel zu seiner Oberfläche verlaufende Fäden (2) eingeschäumt, die beispielsweise aus Langhanf oder Jute bestehen. Der Faden (2) ist durch Aussparungen (3) im Formteil (1) zugänglich, die durch runde oder eckige Erhöhungen des Formwerkzeuges herstellbar sind, auf denen sich der Faden (2) während des Schäumprozesses fixieren läßt. Der äußere Bezug (4) des Polsterelementes ist durch Befestigungselemente (5), etwa Haken oder Fäden, die durch die Aussparungen (3) verlaufen, am Faden (2) verankert, wobei durch die Zugbelastung Rillen (6) auf der Oberfläche des Polsterelementes entstehen, die jeweils parallel zu Fäden (2) verlaufen. Ein zwischen Bezug (4) und Formteil (1) angeordnetes Vlies (7), verbessert die Luftzirkulation durch das Polster und läßt seine Oberfläche weicher erscheinen.

Wird das Formteil (1) unter Verwendung von Polyakoholen als Edukten des Schaumstoffes hergestellt, so geht ein an seiner Oberfläche mit Hydroxylgruppen versehener Faden (2) chemische Bindungen mit dem Schaumstoff ein. Weiterhin entsteht ein intensiver Formschluß zwischen Faden (2) und umgebendem Schaumstoff. Auf diese Weise ist bei geringem Gewicht und guter Recyclebarkeit des Materials eine sehr feste und hoch belastbare Verbindung zwischen Verankerungselement und Formteil (1) gewährleistet.

Figur 2 zeigt einen Querschnitt durch ein alternatives Formteil (1) bei dem der Faden (2) in Gestalt eines Polygonzuges durch den Schaumstoff verläuft. Auf diese Weise kann die Befestigung eines Bezuges (4) oder anderen Gegenstandes von unterschiedlichen Seiten des Fomteils (1) her an einem einzelnen, durchgehenden Faden (2) erfolgen, ohne daß Befestigungselemente (5) eine große Materialdicke des Formteils (1) durchgreifen müssen. Ferner lassen sich ohne Unterteilung des Fadens (2) unterschiedliche Strecken parallel der Polsteroberfläche erzeugen, an denen eine Verankerung erfolgen kann und damit eine große Variationsbreite von Abheftmustern eines Bezuges herstellen. Außenseitige Bereiche (8) des Formteils (1) können unterschiedliche Materialeigenschaften aufweisen, und integral mit dem Formteil (1) hergestellt oder aufgesetzt werden.

## Patentansprüche

1. Schaumstofformteil mit einem eingeschäumten Verankerungselement, durch welches das Formteil mit weiteren Bauteilen, insbesondere einem Bezug, verbindbar ist, **dadurch gekennzeichnet, daß** das Verankerungselement ein Faden (2) aus organischem Material ist, der parallel zur Oberfläche des Polsters verläuft.

2. Schaumstofformteil nach Anspruch 2 mit einem Polyalkohol als Edukt, das durch molekulare Vernetzungen unter Aufspaltung von Hydroxylgruppen mit weiteren Reaktionskomponenten zum Schaumstoff reagiert, **dadurch gekennzeichnet, daß** die Oberfläche des Verankerungselementes vor dem Einschäumen Hydroxylgruppen aufweist.

3. Formteil nach Anspruch 1 oder 2, **dadurch gekennzeichnet, daß** das Bauteil mehrfach am Verankerungselement befestigt ist.

4. Formteil nach einem der vorhergehenden Ansprüche, **dadurch gekennzeichnet, daß** die Oberfläche des Verankerungselementes mit einer Struktur versehen ist.

5. Formteil nach einem der vorhergehenden Ansprüche, **dadurch gekennzeichnet, daß** das Verankerungselement aus Naturfasern besteht.

6. Formteil nach Anspruch 5, **dadurch gekennzeichnet, daß** das Verankerungselement aus Hanf oder Jute besteht.

7. Formteil nach einem der vorhergehenden Ansprüche, **dadurch gekennzeichnet, daß** der Schaumstoff Polyurethan ist.

8. Formteil nach einem der vorhergehenden Ansprüche, **dadurch gekennzeichnet, daß** der Faden (2) in Gestalt eines Polygonzuges verläuft.

9. Verfahren zur Herstellung eines Schaumstofformteils nach einem der Ansprüche 1 bis 8 mit einem ausschäumbaren Werkzeug, das eine Aufnahmevorrichtung zur Fixierung des Verankerungselementes aufweist, **gekennzeichnet durch** folgende Verfahrensschritte:
- Einspannen des Fadens (2) aus organischem Material unter Zug in die Aufnahmevorrichtung,
- Ausschäumen des Werkzeugs,
- Entnahme des Formteils (1).

10. Verfahren nach Anspruch 9, **dadurch gekennzeichnet, daß** der Faden (2) von einer Rolle abgezogen und vor oder nach dem Ausschäumen zugeschnitten wird.

## Claims

1. Foam moulding with an integrally moulded anchoring element, by means of which the moulding is capable of being connected to other components, in particular to a cover, **characterised in that** the anchoring element is a filament (2) of organic material extending parallel to the surface of the cushion.

2. Foam moulding according to Claim 2 with a polyhydric alcohol as educt which as a result of molecular cross-linkages accompanied by cleavage of hydroxyl groups reacts with other reactive components to form the foam, **characterised in that** the surface of the anchoring element presents hydroxyl groups prior to being integrally moulded within the foam.

3. Moulding according to Claim 1 or 2, **characterised in that** the component is fastened to the anchoring element repeatedly.

4. Moulding according to one of the preceding claims, **characterised in that** the surface of the anchoring element is provided with a structure.

5. Moulding according to one of the preceding claims, **characterised in that** the anchoring element consists of natural fibres.

6. Moulding according to Claim 5, **characterised in that** the anchoring element consists of hemp or jute.

7. Moulding according to one of the preceding claims, **characterised in that** the foam is polyurethane.

8. Moulding according to one of the preceding claims, **characterised in that** the filament (2) extends in the form of a closed traverse.

9. Process for the production of a foam moulding according to one of Claims 1 to 8 with a tool that is capable of being filled out with foam and that comprises a receiving device for the purpose of fixing the anchoring element, **characterised by** the following process steps:
- clamping of the filament (2) of organic material under tension into the receiving device,
- filling-out of the tool with foam,
- removal of the moulding (1).

10. Process according to Claim 9, **characterised in that** the filament (2) is drawn off from a roll and is cut to size prior to or after the filling-out with foam.

## Revendications

1. Pièce moulée en substance alvéolaire, comportant un élément d'ancrage qui y est incorporé lors de la formation de la substance alvéolaire, au moyen duquel la pièce moulée peut être reliée à d'autres composants, en particulier un revêtement, **caractérisée en ce que** l'élément d'ancrage est un fil (2) en matériau organique, s'étendant parallèlement à la surface du rembourrage.

2. Pièce moulée en substance alvéolaire selon la revendication 2, avec un polyalcool à titre d'éduit, réagissant avec d'autres composants de réaction pour donner une substance alvéolaire, par des processus de réticulation moléculaire accompagnés de craquage des groupes hydroxyles, **caractérisée en ce que** la surface de l'élément d'ancrage présente des groupes hydroxyles avant la formation de la substance alvéolaire.

3. Pièce moulée selon la revendication 1 ou 2, **caractérisée en ce que** le composant est fixé en plusieurs endroits sur l'élément d'ancrage.

4. Pièce moulée selon l'une des revendications précédentes, **caractérisée en ce que** la surface de l'élément d'ancrage est munie d'une structure.

5. Pièce moulée selon l'une des revendications précédentes, **caractérisée en ce que** l'élément d'ancrage est constitué de fibres naturelles.

6. Pièce moulée selon la revendication 5, **caractérisée en ce que** l'élément d'ancrage est constitué de chanvre ou de jute.

7. Pièce moulée selon l'une des revendications précédentes, **caractérisée en ce que** la substance alvéolaire est du polyuréthanne.

8. Pièce moulée selon l'une des revendications précédentes, **caractérisée en ce que** le fil (2) s'étend sous la forme d'un tracé polygonal.

9. Procédé de fabrication d'une pièce moulée en substance alvéolaire selon l'une des revendications 1 à 8, avec un outil destiné à produire la substence alvéolaire, présentant un dispositif support pour assurer la fixation de l'élément d'ancrage, **caractérisé par** les étapes de procédé suivantes :
- enserrement du fil (2) en matériau organique, sous traction, dans le dispositif support,
- production de la substance alvéolaire dans l'outil,
- prélèvement de la pièce moulée (1).

10. Procédé selon la revendication 9, **caractérisé en ce que** le fil (2) est extrait d'un rouleau et découpé avant ou après la production de la substance alvéolaire.
